# EUROPÄISCHE PATENTANMELDUNG

(11) **EP 1 158 601 A1**
(43) Veröffentlichungstag der Anmeldung: **28.11.2001**
(21) Anmeldenummer: 00110358.9
(22) Anmeldetag: 15.05.2000
(51) Int. Cl.: H01Q 1/52, H01Q 7/04

(54) **Trägerelement für eine Antenne mit geringer Handempfindlichkeit**

(71) Anmelder: HÄNI PROLECTRON AG, CH-9552 Bronschhofen/Wil (CH)
(72) Erfinder: Salzgeber, Gérard, 8001 Zürich (CH)
(74) Vertreter: Zedlitz, Peter, Dipl.-Inf.

(57) **Zusammenfassung**

Um Störeinflüsse auf Antennen (11) mit wenigstens einer Windung zu reduzieren, wird ein mehrlagig ausgeführtes Trägerelement (5) vorgeschlagen. Zusätzlich zur Lage mit der Antenne(11) ist wenigstens einseitig eine Abschirmung (21) vorgesehen, welche längs der Ausdehnung der Antenne angeordnet ist und an einer Stelle (22) aufgetrennt ist. Die Abschirmung (21) ist elektrisch mit einem auf dem Trägerelement befindlichen Bezugspunkt (3), vorzugsweise mit der Lage Masse elektrisch verbunden. Durch die Abschirmung (21) werden Störeinflüsse wie z.B. durch eine Hand oder durch einen in der Nähe befindlichen metallischen Gegenstand reduziert.

## Beschreibung

Die vorliegende Erfindung betrifft ein Trägerelement für eine Antenne nach dem Oberbegriff des Patentanspruchs 1.

Für die Registrierung von Personen oder Gegenständen werden tragbare Empfänger eingesetzt, die meist als sogenannte Smartcards oder Chipcards ausgebildet sind, die z.B. aus U.S. 5.844.244 bekannt sind. Solche Cards werden oft auch als elektronische Billette bezeichnet.

In WO 98/26370 ist ein drahtloses Kommunikationssystem mit tragbaren Empfängern beschrieben, bei dem die Datenübertragung über das (magnetische) H-Feld erfolgt. Typischerweise sind Frequenzen von 6.78 MHz, 13.5 MHz oder von 27 MHz vorgesehen. Werden im Eingangsbereich einer Türe eines öffentlichen Verkehrsmittels Sender der vorstehend genannten Frequenz angeordnet, ist das ausgesendete elektromagnetische Feld im genannten Eingangsbereich als Nahfeld ausgebildet. Der Begriff Nahfeld bedeutet, dass der sogenannte H-Feld-Anteil dominiert. Der Bereich des Nahfeldes ist üblicherweise definiert mit einem Abstand r, für den die Beziehung r < 0.6 · λ gilt. λ steht dabei für die Wellenlänge. Bei einer Frequenz von z.B. 13.5 MHz beträgt λ = 22 m, so dass die Nahfeldbedingungen bis zu einer Distanz von etwa 12 m erfüllt sind.

Die Übertragung mittels Frequenzen der vorgenannten Beispiele würde grosse Antennen mit Abmessungen von mehreren Metern benötigen. In vielen Fällen ist die maximale Grösse der Antenne jedoch durch die Abmessungen eines Gerätes oder eines Trägerelementes vorgegeben. Für kontaktlose Erfassungssysteme muss die Empfangsantenne z.B. auf die Abmessungen einer Chipkarte reduziert werden. Solche Chipkarten haben üblicherweise Abmessungen von Kreditkarten, nämlich 53 x 85mm². Eine derartig starke Reduktion der Antennengrösse führt einerseits zu sehr geringen Antennen-Empfangsspannungen und andererseits zu einer erhöhten Sensitivität der Antennenspannung auf Umgebungseinflüsse. Die geringe Empfindlichkeit lässt sich meist mittels einer geeigneten Verstärkervorstufe kompensieren. Bei Chipkarten ist jedoch zu beachten, dass die Energieaufnahme solcher Vorstufen möglichst klein sein muss. Darüber hinaus ist im Nahfeldbereich die Antennenspannung umgekehrt proportional zur dritten Potenz des Abstandes Empfangsantenne - Sendeantenne. Aus Platzgründen sind der Windungszahl solcher Antennen enge Grenzen gesetzt.

Bei tragbaren Empfängern stellt sich darüber hinaus das Problem, dass z.B. durch die Hand eines Menschen oder durch in der Nähe befindliche elektrisch leitende Körper der Empfang gestört wird. Die Störung kann beispielsweise eine erheblich reduzierte Antennenspannung oder eine Verstimmung der Antenne zur Folge haben. Mit Verstimmung ist eine Veränderung der vorgesehenen Resonanzfrequenz bezeichnet. Da mit der übertragenen Information eine Verrechnung einer bezogenen Leistung verbunden sein kann, ist eine besonders zuverlässig Uebertragung gefordert.

Der vorliegenden Erfindung liegt daher die Aufgabe zugrunde ein Trägerelement für eine Antenne anzugeben, die unempfindlich ist auf Störeinflüsse der Umgebung.

Diese Aufgabe wird durch die im Patentanspruch 1 angegebenen Massnahmen gelöst. Vorteilhafte Ausgestaltungen der Erfindung sind in weiteren Ansprüchen angegeben.

So können sich die folgenden Vorteile zusätzlich ergeben:
i) Die Abschirmung besticht durch die einfache Realisierbarkeit, in dem auf der tragenden Leiterplatte am Rand lediglich etwas breitere Leiterbahnen vorzusehen sind (Patentanspruch 5).
ii) Eine weitere Verbesserung der Schirmwirkung ergibt sich mit in zusätzlichen Ebenen angeordneten Abschirmungen (Patentanspruch 6).
iii) Durch eine Segmentierung der weiteren Abschirmungen wird die Sensitivität auf Störeinflüsse weiter reduziert. Die Segmente können isoliert - in der Fachsprache "floatend" genannt - oder teilweise mit der Masse (Fachsprache: Ground) elektrisch verbunden sein (Patentanspruch 8).

Die Erfindung wird nachfolgend anhand der Zeichnung beispielsweise näher erläutert. Dabei zeigen:
- Figur 1a: Aufsicht auf eine Chipkarte als erfindungsgemässes Trägerelement der Antenne;
- Figur 1b: Schnittdarstellung des erfindungsgemässen Trägerelementes mit optionalen zusätzlichen Abschirmungen;
- Figur 2: Ansicht der Struktur zusätzlicher Abschirmungen.

Figur 1a zeigt als Trägerelement 5 eine Chipkarte in der Ansicht. Das Trägerelement 5 ist mehrlagig ausgeführt. Das Rechteck 3 gibt die ungefähre Ausdehnung der Lage Masse (Groundlayer) an. Die Lage Masse braucht jedoch nicht flächig ausgeführt zu sein. Auf dem Trägerelement 5 sind Bauelemente 41 und 42 in diskreter oder integrierter Ausführung andeutungsweise angegeben. Eine Rahmenantenne 11 - im folgenden nur noch Antenne genannt - ist mit sieben Windungen längs des Umfanges des Trägerelementes 5 angeordnet, die Kontaktierung erfolgt über die Anschlüsse 12. Der Uebersichtlichkeit halber sind die weiteren Verbindungen auf dem mehrlagigen Trägerelement 5 weggelassen sowie nur zwei der sieben Windungen dargestellt. In Figur 1a sind Abschirmungen 21 schraffiert dargestellt, die die Windungen der Antenne 11 oben und unten umgeben. In einer realen Aufsicht wären die Windungen der Antenne 11 jedoch unsichtbar. Die Anzahl Windungen der Antenne 11 bestimmt sich durch die Geometrie des Trägerelementes 5 sowie durch die Ausführung der für die Verstärkung der Antennenspannung benötigten Verstärkervorstufestufe. Die Antenne 11 ist in einer Ebene angeordnet.

Um den Einfluss elektrisch leitender Materialien auf die Antenne 11 abzuschwächen, sind elektrische Abschirmungen 21 vorgesehen. Oberhalb und unterhalb der Antennen-Windungen ist die je mit einem Bezugspunkt 3 verbundene Abschirmung 21 bzw. 21₁ und 21₂, siehe dazu die Fig. 1b, angebracht, welche den direkten Einfluss der Umgebung, d.h. eine kapazitive Einkopplung auf die Wicklung verhindert. Eine solche Einkopplung wirkt als Antennenverlängerung und daraus kann eine höhere Antennenspannung resultieren. Wegen der damit verbundenen Verstimmung der Antenne 11 ist dieser Effekt unerwünscht und wird mit der Abschirmung 21 bzw. 21₁ und 21₂ behoben. Die Kopplung findet durch Anbringen der Abschirmung 21 bzw. 21₁ und 21₂ nur durch die magnetische Komponente statt, nämlich mit dem H-Feld, vgl. Vektordarstellung H in Figur 1a. Als Bezugspunkt 3 wird üblicherweise die Masse (Groundlayer) gewählt.

Die Antenne 11 ist resonativ auf die Empfangsfrequenz abgestimmt, diese Abstimmung kann mit einem parallel dazugeschalteten Kondensator vorgenommen werden (in den Figuren nicht dargestellt). Ist eine grössere Bandbreite erwünscht, kann die Antenne auch aperiodisch eingekoppelt werden.

Der Abstand der Abschirmungen 21₁ und 21₂ beträgt etwa 0,6 bis 1 mm. Je nach Anwendung kann der Abstand auch grösser als 1 mm betragen. Die Abschirmungen 21₁ und 21₂ müssen an einer Stelle 22 aufgetrennt werden, um einen Kreisstrom zu verhindern, welcher sonst das magnetische Feld unzulässig stark dämpfen würde. Die Auftrennung 22 ist in Fig. 1a in einer bevorzugten Ausführungsform gegenüber den Anschlüssen 12 der Antenne 11 angeordnet.

Für das Trägermaterial kann Epoxyharz FR4 verwendet werden. Die für eine Chipkarte erforderlichen weiteren Lagen wie Masse (Groundlayer), L1, L2, usw. mit den Leiterbahnen für die elektronischen Bauelemente sind in der Fig. 1b nicht dargestellt.

In einer Weiterentwicklung der Erfindung hat sich gezeigt, dass es sich als günstig erweist, zusätzlich zu den mit Masse verbundenen Abschirmungen 21₁ und 21₂ zwei weitere nicht mit Masse verbundenen, elektrisch leitenden Abschirmungen 61₁ und 61₂ anzubringen. Die Ausgestaltung der Abschirmungen 61₁ und 61₂ ist in Fig. 1b gezeigt. Mit diesen zusätzlichen Abschirmungen 61₁ und 61₂ wird das einwirkende, als E-Feld ausgebildete Potential gleichmässig auf die Abschirmungen 21₁ und 21₂ verteilt. Durch diese Massnahme kann insbesondere der Einfluss der Handempfindlichkeit noch weiter reduziert werden. Die Ausführung dieser zusätzlichen Abschirmungen 61₁ und 61₂ ist so vorzunehmen, dass diese je im Abstand von etwa 0.2mm von der Abschirmung 21₁ bzw. 21₂ angeordnet sind.

In Figur 2 ist eine besondere Ausführungsform der Anordnung und Auftrennung der zusätzlichen Abschirmung 61 gezeigt. Solche Abschirmungen sollten möglichst symmetrisch ausgeführt sein, beispielsweise mittels der Segmente 61_{I} und 61_{II} .Bei einer Aufteilung in vier Quadranten kann es je nach Anwendungsfall zweckmässig sein, punktsymmetrisch oder spiegelsymmetrisch zwei der vier Segmente mit der Lage Masse (Groundlayer) zu verbinden.

Besonders vorteilhaft ist es, wenn die Stellen 62, an welcher die Abschirmungen 61_{I} und 61_{II} aufgetrennt sind, gegenüber der Auftrennstelle 21 verschoben sind (in Fig. 2 nicht dargestellt).

Alle Abschirmungen 21 und 61 bestehen aus dünner Kupferfolie bzw. sind als Leiterbahnen ausgeführt, deren Breite grösser ist als die Breite der Antennenwindungen. Die Antennen-windungen sind in diesem Ausführungsbeispiel ebenfalls als Leiterbahnen ausgeführt.

Die Antennenspannung verändert sich bei Annäherung mit der Hand nur noch um wenige Prozent. Der Antennenfaktor, der als Quotient Antennenspannung durch H-Feld definiert ist, beträgt typischerweise 10 $\frac{\text{Vm}}{\text{A}}$.

Somit kann für die Frequenz 6.78 MHz bei 1 W Sendeleistung im Abstand von ca. 1.5 m bei einem Trägerelement 5 mit sieben Antennenwindungen folgende Antennenspannung erwartet werden: 1 mV. In einem grösseren Abstand von ca. 4 m würde sich die Antennenspannung auf etwa 50 µ V reduzieren.

Die Handempfindlichkeit kann abhängig von der benutzten Frequenz durch Anbringen von zusätzlichen Abschirmungslagen weiter reduziert werden.

Die Ausführung des erfindungsgemässen Trägerelementes ist nicht auf rahmenförmige Antennen beschränkt. Je nach Einsatzgebiet der Antenne sind topologisch äquivalente Formen ebenso möglich, insbesondere kann die vorliegende Erfindung auch für Ringantennen ausgeführt sein.

Je nach Anwendung kann es auch ausreichen, die Abschirmung 21 nur einseitig anzubringen.

## Patentansprüche

1. Trägerelement (5), insbesondere Chipkarte, für eine Antenne (11), die wenigstens eine Windung aufweist, **dadurch gekennzeichnet, dass** eine zumindest teilweise Abschirmung (21) der mindestens einen Windung vorgesehen ist.

2. Trägerelement (5) nach Anspruch 1, **dadurch gekennzeichnet, dass** die wenigstens eine Windung im wesentlichen in einer Ebene verlaufend angeordnet ist und die Abschirmung (21) zumindest einseitig, vorzugsweise beidseitig, im wesentlichen parallel zur Ebene entlang der Windung verlaufend angeordnet ist.

3. Trägerelement (5) nach Anspruch 2, **dadurch gekennzeichnet, dass** die Abschirmung (21) an wenigstens einer Stelle (22) elektrisch aufgetrennt ist und elektrisch mit einem Bezugspunkt (3), vorzugsweise mit Masse, verbunden ist.

4. Trägerelement (5) nach Anspruch 3, **gekennzeichnet durch** einen mehrlagigen Aufbau, wobei die Antenne (11), die Abschirmung (21, 21₁, 21₂) und der Bezugspunkt (3) in jeweils einer Lage angeordnet sind.

5. Trägerelement (5) nach Anspruch 4, **dadurch gekennzeichnet, dass** die Abschirmung (21, 21₁, 21₂) innerhalb einer Lage nach Art einer Leiterbahn ausgeführt ist.

6. Trägerelement (5) nach Anspruch 5, **dadurch gekennzeichnet, dass** beidseitig der Abschirmung (21₁, 21₂) je eine weitere Abschirmung (61₁, 61₂) vorgesehen ist, die je an wenigstens einer Stelle (62) elektrisch aufgetrennt ist.

7. Trägerelement (5) nach Anspruch 6, **dadurch gekennzeichnet, dass** die weitere Abschirmung (61₁, 61₂) symmetrisch in zwei oder vier Segmente (61_{I}, 61_{II}) gegliedert und an zwei oder vier Stellen (62) elektrisch aufgetrennt ist.

8. Trägerelement (5) nach Anspruch 7, **dadurch gekennzeichnet, dass** einzelne aber nicht alle Segmente (61_{I}, 61_{II}) elektrisch mit Masse (3) verbunden sind und die verbundenen Segmente (61_{I}, 61_{II}) punktsymmetrisch oder spiegelsymmetrisch angeordnet sind.
